# EUROPÄISCHE PATENTSCHRIFT

(11) **EP 3 448 690 B1**
(45) Veröffentlichungstag und Bekanntmachung des Hinweises auf die Patenterteilung: **02.06.2021**
(21) Anmeldenummer: 17721982.1
(22) Anmeldetag: 25.04.2017
(51) Int. Cl.: B42D 25/30, B42D 25/43, B42D 25/475

(54) **VERFAHREN UND VORRICHTUNG ZUR HERSTELLUNG EINES SICHERHEITSDOKUMENTS UND SICHERHEITSDOKUMENT**
PROCESS AND DEVICE FOR THE PRODUCTION OF A SECURITY DOCUMENT AND SECURITY DOCUMENT
PROCÉDÉ ET DISPOSITIF POUR LA PRODUCTION D'UN DOCUMENT DE SÉCURITÉ ET DOCUMENT DE SÉCURITÉ

(30) Priorität: 27.04.2016 DE 102016207166
(43) Veröffentlichungstag der Anmeldung: 06.03.2019
(73) Patentinhaber: Bundesdruckerei GmbH, 10969 Berlin (DE)
(72) Erfinder: KROMPHARDT, Matthias, 14109 Berlin (DE)
(74) Vertreter: Patentanwälte Bressel und Partner mbB
(86) Internationale Anmeldenummer: PCT/EP2017/059795
(87) Internationale Veröffentlichungsnummer: WO 2017/186717

(56) Entgegenhaltungen:
- WO-A2-03/097374
- US-A1- 2010 164 216
- US-A1- 2015 118 449

## Beschreibung

Die Erfindung betrifft ein Verfahren und eine Vorrichtung zur Herstellung eines buchartigen Sicherheitsdokuments, sowie eir buchartiges Sicherheitsdokument.

Die DE 101 24 068 A1 offenbart eine Vorrichtung und ein Verfahren zum automatischen Positionieren und Beschneiden von Schneidgut aus Papierwerkstoffen oder papierwerkstoffähnlichen, stapelbaren Materialen, insbesondere zum dreiseitigen Beschneiden von gebundenen Druckerzeugnissen. Die beschriebe Vorrichtung weist zwei orthogonal und phasenversetzt zueinander schneidende Messer auf. Durch die Messer erfolgt ein gleichzeitiger Schnitt durch verschiedene Abschnitte des Schneidguts. Problematisch ist hierbei, dass der in der Druckschrift beschriebene Stanzprozess verschleiß- und störanfällig ist. Insbesondere ein Aufwand zum Wechseln und Einrichten des Schneidwerkzeuges ist zeit- und kostenintensiv. Auch die Qualitätskontrolle für derart hergestellte Dokumente ist aufwendig, da in der Regel eine visuelle Kontrolle und eine entsprechende Neueinstellung der Schneidwerkzeuge erfolgen müssen. Insbesondere bei einem sogenannten Drei-Seitenschneidwerkzeug ist auch die Einstellbarkeit des Beschnitts eingeschränkt. So ist z.B. nur ein gleichzeitiges Verschieben aller Schneidkanten parallel zur Oberfläche des Schneidguts möglich. Die bekannten Stanzprozesse ermöglichen jedoch nur die Herstellung von Sicherheitsdokumenten mit geraden und nicht abgeschrägten Rändern.

Die nachveröffentlichte DE 10 2015 219 732.8 beschreibt eine Vorrichtung und ein Verfahren zur Herstellung eines Sicherheitsdokuments, wobei das Sicherheitsdokument in einem Überformat bereitgestellt wird, wobei das Sicherheitsdokument in zumindest einem Randbereich beschnitten wird, wobei die Beschneidung entlang einer Beschneidungstrajektorie erfolgt, wobei die Beschneidung zeitlich und räumlich entlang der Beschneidungstrajektorie laufend durchgeführt wird.

Die US 2015/118449 A1 offenbart ein Verfahren zum Herstellen eines Wertdokuments, wobei die Form zumindest eines Teils eines Rands des Dokuments gewählt werden kann.

Die US 2010/164216 A1 offenbart ein System und ein Verfahren zur taktilen Identifizierung von Währung.

Die WO 03/097374 A2 offenbart ein Verfahren und eine Vorrichtung für eine Multimedia-Animation.

Es ist wünschenswert, die Fälschungssicherheit von Sicherheitsdokumenten weiter zu erhöhen.

Es stellt sich das technische Problem, ein Verfahren und eine Vorrichtung zur Herstellung eines Sicherheitsdokuments sowie ein Sicherheitsdokument zu schaffen, die eine erhöhte Fälschungssicherheit des Sicherheitsdokuments bereitstellen.

Die Lösung des technischen Problems ergibt sich durch die Gegenstände mit den Merkmalen der Ansprüche 1, 9 und 10. Weitere vorteilhafte Ausgestaltungen der Erfindung ergeben sich aus den Unteransprüchen.

Es ist eine Grundidee der Erfindung, zumindest einen Abschnitt eines Längs- und/oder Querrandes des Sicherheitsdokuments mit einer ungeraden und/oder abgeschrägten Kontur auszubilden.

Vorgeschlagen wird ein Verfahren zur Herstellung eines Sicherheitsdokuments. Das Sicherheitsdokument kann hierbei ein gewünschtes Format aufweisen, beispielsweise ein ID1-Format, ein ID2-Format oder ein ID3-Format. Das Sicherheitsdokument ist ein buchartiges Sicherheitsdokument. Ein buchartiges Sicherheitsdokument kann einen Einbandteil sowie einen Buchblockteil umfassen, wobei der Einbandteil den Buchblockteil im geschlossenen Zustand des Sicherheitsdokuments umgibt.

Das Sicherheitsdokument wird in einem Überformat bereitgestellt. Dies kann bedeuten, dass mindestens eine Dimension, beispielsweise eine Länge, eine Breite oder eine Höhe, größer als die gewünschte Soll- oder End-Dimension im fertig hergestellten Zustand des Sicherheitsdokuments ist. Der fertig hergestellte Zustand kann einen gebrauchsfertigen Zustand bezeichnen. Vorzugsweise sind zwei Dimensionen, vorzugsweise die Länge und Breite, größer als die entsprechende Soll-Dimension. Beispielsweise kann ein Sicherheitsdokument in einem oder mehreren Randbereichen einen Überstand mit vorbestimmter Dimension entlang der entsprechenden Raumrichtung, beispielsweise entlang einer Längsrichtung oder Querrichtung, aufweisen. Der Überstand kann beispielsweise 5 mm betragen. Bei einem buchartigen Sicherheitsdokument können z.B. drei Ränder jeweils einen Überstand aufweisen, insbesondere zwei Querränder und ein Längsrand. In diesem Fall kann das Sicherheitsdokument nur im den Buchrücken ausbildenden Randbereich keinen Überstand aufweisen. Der Überstand kann auch als Beschnittzugabe bezeichnet werden. Bei einem kartenförmigen Sicherheitsdokument kann dieses jedoch selbstverständlich entlang aller vier Ränder jeweils einen Überstand aufweisen.

Das Sicherheitsdokument kann in zumindest einem Randbereich oder in ausgewählten, aber nicht allen, Randbereichen oder aber in allen Randbereich/en beschnitten werden. Die Beschneidung erfolgt entlang einer Beschneidungstrajektorie.

Die Beschneidungstrajektorie umfasst einen Abschnitt zur Herstellung mindestens eines Querrands. Dies bedeutet, dass durch eine Beschneidung entlang der Beschneidungstrajektorie eine Beschneidung entlang des Querrands des dann ausgeschnittenen Sicherheitsdokuments erfolgt. Entsprechend kann die Beschneidungstrajektorie einen Abschnitt zur Herstellung mindestens eines Längsrands umfassen.

Es ist möglich, aber nicht zwingend, dass eine Länge eines Querrands kürzer als die Länge eines Längsrands ist. Weiter können Längs- und Querrand im Wesentlichen senkrecht zueinander orientiert sein. Weiter bildet ein Buchrücken ausbildender Randbereich einen Längsrand aus. Querränder können insbesondere auch an Stirnseiten des Sicherheitsdokuments angeordnet sein.

Auch kann die Beschneidungstrajektorie mindestens einen oder mehrere Verbindungsabschnitte umfassen. Die Beschneidungstrajektorie im Verbindungsabschnitt verbindet hierbei eine Beschneidungstrajektorie in einem Querrand-Abschnitt und die Beschneidungstrajektorie in einem Längsrandabschnitt. Im Verbindungsabschnitt kann die Beschneidungstrajektorie und somit auch ein Verlauf des Randes gekrümmt sein. Ein solcher gekrümmter Abschnitt kann insbesondere ein kreisbogenförmiger Abschnitt sein.

Dieser kreisbogenförmige Abschnitt kann einen vorbestimmten Radius aufweisen, insbesondere einen Radius aus dem Bereich von 1 mm bis 5 mm, vorzugsweise aus einem Bereich von 2.5 mm bis 4 mm.

Wichtig ist, dass im Sinne dieser Erfindung ein Abschnitt des Querrands und ein Abschnitt des Längsrands den Verbindungsabschnitt nicht umfassen. Insbesondere ist der Verbindungsabschnitt kein Teil eines Abschnitts eines Querrandes oder eines Längsrandes.

Weiter wird durch die Beschneidung ein ungerader und/oder abgeschrägter Verlauf zumindest eines Abschnitts des Querrandes hergestellt. Der Verlauf kann insbesondere einen Verlauf einer Oberfläche des Randes oder ein Verlauf von Punkten entlang dieser Oberfläche bezeichnen.

Selbstverständlich kann auch ein ungerader und/oder abgeschrägter Verlauf in mehreren voneinander verschiedenen oder beabstandeten Abschnitten des Querrandes hergestellt werden.

Ein Rand des Sicherheitsdokuments kann eine vorbestimmte Höhe aufweisen, wobei die Höhe beispielsweise in eine Richtung senkrecht zu einer Vorderseite oder Rückseite des Sicherheitsdokuments erfasst wird.

Nachfolgend wird auf folgendes Koordinatensystem Bezug genommen. Eine Vertikalachse des Sicherheitsdokuments kann senkrecht zu der Vorderseite und/oder Rückseite des Sicherheitsdokuments orientiert sein. Eine Längsachse kann sich parallel zu einem Längsrand erstrecken. Eine Querachse kann sich parallel zu einem Querrand erstrecken. Dies bedeutet aber nicht zwingend, dass die Längsachse parallel zu jedem Abschnitt des Längsrandes ist und/oder die Querachse parallel zu jedem Abschnitt des Querrandes ist.

Bei einem ungeraden und/oder abgeschrägten Abschnitt des Längsrands kann in mindestens einem Punkt des Abschnitts ein Normalenvektor, der senkrecht zu einer Tangentialebene in diesem Punkt orientiert ist, mit der Querachse einen Winkel einschließen, der ungleich Null ist. Somit ist der Normalenvektor in diesem Punkt nicht parallel zur Querachse. Auch kann bei einem ungeraden und/oder abgeschrägten Abschnitt des Längsrandes der Normalenvektor in allen Punkten dieses Abschnitts mit der Querachse einen Winkel einschließen, der ungleich Null ist. Hierbei kann sich jedoch ein Wert des Winkels bzw. der Wert von Richtungsanteilen des Normalenvektors verändern.

Der Normalenvektor kann genau einen oder mehrere der folgenden Richtungsanteile umfassen:
a) einen Richtungsanteil, der parallel zur Längsachse orientiert ist,
b) einen Richtungsanteil, der parallel zur Vertikalachse orientiert ist.

In beiden Fällen ist es möglich, aber nicht zwingend, dass der Normalenvektor auch einen Richtungsanteil umfasst der parallel zur Querachse orientiert ist. Auch ist vorstellbar, dass der Normalenvektor vollständig parallel zur Längsachse oder vollständig parallel zur Vertikalachse orientiert ist.

Selbstverständlich kann ein ungerader und/oder abgeschrägter Abschnitt des Längsrands mehrere Teilabschnitte umfassen, in denen Punkte gleich orientierte Normalenvektoren aufweisen.

Somit kann bei einem geraden und nicht abgeschrägten Abschnitt des Längsrands ein Normalenvektor einer Tangentialebene in Punkten des Abschnitts parallel zur Querachse orientiert sein.

Bei einem ungeraden und/oder abgeschrägten Abschnitt des Querrands kann in mindestens einem Punkt des Abschnitts ein Normalenvektor, der senkrecht zu einer Tangentialebene in diesem Punkt orientiert ist, mit der Längsachse einen Winkel einschließen, der ungleich Null ist. Somit ist der Normalenvektor in diesem Punkt nicht parallel zur Längsachse. Auch kann bei einem ungeraden und/oder abgeschrägten Abschnitt des Querrandes der Normalenvektor in allen Punkten dieses Abschnitts mit der Längsachse einen Winkel einschließen, der ungleich Null ist. Hierbei kann sich jedoch ein Wert des Winkels bzw. der Wert von Richtungsanteilen des Normalenvektors verändern.

Der Normalenvektor kann hierbei genau einen oder mehrere der folgenden Richtungsanteile umfassen:
a) einen Richtungsanteil, der parallel zur Querachse orientiert ist,
b) einen Richtungsanteil, der parallel zur Vertikalachse orientiert ist,

In beiden Fällen ist es möglich, aber nicht zwingend, dass der Normalenvektor auch einen Richtungsanteil umfasst der parallel zur Längsachse orientiert ist. Auch ist vorstellbar, dass der Normalenvektor vollständig parallel zur Querachse oder vollständig parallel zur Vertikalachse orientiert ist.

Selbstverständlich kann ein ungerader und/oder abgeschrägter Abschnitt des Querrandes mehrere Teilabschnitte umfassen, in denen Punkte gleich orientierte Normalenvektoren aufweisen.

Somit kann bei einem geraden und nicht abgeschrägten Abschnitt des Querrands ein Normalenvektor einer Tangentialebene in Punkten des Abschnitts parallel zur Längsachse orientiert sein.

In einem Abschnitt mit einem ungeraden Verlauf kann insbesondere ein gekrümmter Verlauf ausgebildet sein. Ein gekrümmter Verlauf kann einen festgelegten Krümmungsradius aufweisen. Auch kann sich ein Krümmungsradius und/oder eine Krümmungsrichtung entlang des Randes verändern.

In einem Abschnitt mit einem abgeschrägten Verlauf kann auch eine schräggestellte, jedoch ebene, Oberfläche ausgebildet sein.

Wichtig ist, dass der erfindungsgemäße Abschnitt mit dem ungeraden und/oder abgeschrägten Verlauf keinen Verbindungsabschnitt zwischen einem Querrand und einem Längsrand bezeichnet.

Durch die Bereitstellung eines Randabschnitts mit einem ungeraden und/oder abgeschrägten Verlauf kann insbesondere ein zusätzliches Sicherheitsmerkmal bereitgestellt werden. So kann beispielsweise bei einer Echtheitsprüfung des Sicherheitsdokuments geprüft werden, ob das Sicherheitsdokument einen Randabschnitt mit dem erläuterten ungeraden und/oder abgeschrägten Verlauf aufweist. Ist dies der Fall und können gegebenenfalls weitere Sicherheitsmerkmale verifiziert werden, so kann eine Echtheit des Sicherheitsdokuments verifiziert werden. Ist dies nicht der Fall, so kann die Echtheit nicht verifiziert werden.

Erfindungsgemäß ist der ungerade und/oder abgeschrägte Abschnitt ein Abschnitt eines Querrandes, wobei ein Mittelpunkt des Abschnitts näher an einem Buchrückenrand als an einem Längsrand angeordnet ist, der dem Buchrückenrand gegenüberliegt. Das Sicherheitsdokument ist also ein buchartiges Sicherheitsdokument. Hierdurch ergibt sich in vorteilhafter Weise, dass ein Nutzer bei der Handhabung des Sicherheitsdokuments weniger durch den ungeraden und/oder abgeschrägten Abschnitt irritiert wird, da die manuelle Handhabung zumeist im Bereich des Längsrandes erfolgt, der dem Buchrückenrand gegenüberliegt.

In einer weiteren Ausführungsform wird durch den ungeraden und/oder abgeschrägten Verlauf mindestens eine Erhöhung und/oder mindestens eine Ausnehmung und/oder mindestens eine Abrundung und/oder mindestens eine Abschrägung des Randes hergestellt oder ausgebildet.

Z.B. kann durch den ungeraden und/oder abgeschrägten Verlauf in einem oder mehreren Abschnitten ein Punktmuster hergestellt oder ausgebildet werden, wobei Punkte als Erhöhungen ausgebildet sind. Die Erhöhungen können hierbei taktil, insbesondere durch Fingerspitzen, erfassbar sein.

Das Punktmuster kann insbesondere ein Element oder Teil eines Elements einer Blindenschrift, insbesondere der Braille-Schrift, ausbilden. Ein Element kann z.B. ein Buchstabe oder ein Symbol der Blindenschrift sein.

Auch kann in dem Abschnitt ein wellenförmiger Verlauf des Randes hergestellt werden. Alternativ kann ein zackenförmiger, z.B. ein zick-zack-förmiger Verlauf, hergestellt werden. Auch kann ein Rand mit Rillen oder Einkerbungen hergestellt werden.

Hierdurch ergibt sich in vorteilhafter Weise ein einfach zu identifizierender Verlauf des Randes, wodurch wiederum eine einfach zu implementierende, zeitlich schnelle und zuverlässige Echtheitsprüfung ermöglich wird.

In einer weiteren Ausführungsform kodiert der Verlauf eine Information. Z.B. kann der Verlauf oder mindestens eine Eigenschaft des Verlaufs erfasst werden, insbesondere optisch, haptisch oder durch weitere, geeignete Erfassungsverfahren. Es ist z.B. möglich, dass eine zwei- oder dreidimensionale Abbildung des Randes erzeugt wird. In Abhängigkeit des erfassten Verlaufs kann dann die Information dekodiert werden. Hierbei kann selbstverständlich eine eindeutige Zuordnung zwischen dem Verlauf, insbesondere einer oder mehrerer Eigenschaften des Verlaufs, und der Information bestehen. Die Information kann insbesondere eine dokumentenspezifische oder individuelle Information sein.

Wird durch den ungeraden und/oder abgeschrägten Verlauf in einem oder mehreren Abschnitten ein Punktmuster hergestellt oder ausgebildet, so kann dieses Punktmuster die gewünschte Information oder einen Teil davon in Braille-Schrift ausbilden. Z.B. kann eine Seriennummer in Braille-Schrift durch den ungeraden und/oder abgeschrägten Verlauf wiedergegeben werden.

Die vorhergehend erläuterte Echtheitsprüfung kann dann in Abhängigkeit der Information durchgeführt werden. So kann beispielsweise bei einer Echtheitsprüfung des Sicherheitsdokuments geprüft werden, ob die kodierte Information einer festgelegten Information entspricht. Die festgelegte Information kann beispielsweise gespeichert sein, insbesondere in einer Datenbank oder einer entsprechenden Speichereinrichtung. Ist dies der Fall und können gegebenenfalls weitere Sicherheitsmerkmale verifiziert werden, so kann eine Echtheit des Sicherheitsdokuments verifiziert werden. Ist dies nicht der Fall, so kann die Echtheit nicht verifiziert werden.

Hierdurch ergibt sich in vorteilhafter Weise eine weitere Verbesserung der Fälschungssicherheit.

In einer weiteren Ausführungsform kodiert der Verlauf eine bereits im Sicherheitsdokument vorhandene Information. Z.B. kann der Verlauf eine Seriennummer des Sicherheitsdokuments oder einen Teil davon, einen Namen einer zur Führung des Sicherheitsdokuments berechtigten Person oder einen Teil davon oder eine weitere Information des Sicherheitsdokuments kodieren. In diesem Fall kann der Verlauf des Abschnitts für jedes Sicherheitsdokument verschieden sein.

Hierdurch ergibt sich in vorteilhafter Weise eine weitere Verbesserung der Fälschungssicherheit. So kann beispielsweise bei einer Echtheitsprüfung des Sicherheitsdokuments geprüft werden, ob die kodierte Information einer, insbesondere festgelegten, Information des Sicherheitsdokuments entspricht. Hierfür kann die weitere Information z.B. ebenfalls erfasst oder bestimmt werden. Ist dies der Fall und können gegebenenfalls weitere Sicherheitsmerkmale verifiziert werden, so kann eine Echtheit des Sicherheitsdokuments verifiziert werden. Ist dies nicht der Fall, so kann die Echtheit nicht verifiziert werden.

In einer weiteren Ausführungsform ist der Verlauf ein dokumentenspezifischer Verlauf. Dies kann bedeuten, dass für jedes Sicherheitsdokument ein spezifischer Verlauf existiert, wobei sich selbstverständlich Verläufe verschiedener Sicherheitsdokumente voneinander unterscheiden können. Insbesondere kann der Verlauf ein individualisierter Verlauf sein. Dies kann bedeuten, dass der Verlauf eine Identität einer zur Führung des Sicherheitsdokuments berechtigten Person kodiert.

Die vorhergehend erläuterte Echtheitsprüfung kann dann in Abhängigkeit der Information durchgeführt werden. So kann beispielsweise bei einer Echtheitsprüfung des Sicherheitsdokuments geprüft werden, ob der Verlauf einem dokumentenspezifischen Verlauf oder einem individualisierten Verlauf entspricht. Dies kann z.B. über den Vergleich mindestens einer Eigenschaft erfolgen. Ist dies der Fall und können gegebenenfalls weitere Sicherheitsmerkmale verifiziert werden, so kann eine Echtheit des Sicherheitsdokuments verifiziert werden. Ist dies nicht der Fall, so kann die Echtheit nicht verifiziert werden.

Z.B. kann das Sicherheitsdokument bzw. die zur Führung des Sicherheitsdokuments berechtigte Person identifiziert werden. Der dokumentenspezifische oder individualisierte Verlauf bzw. mindestens eine Eigenschaft kann beispielsweise gespeichert sein, insbesondere in einer Datenbank oder einer entsprechenden Speichereinrichtung und in Abhängigkeit des identifizierten Sicherheitsdokuments oder der identifizierten berechtigten Person abgerufen werden.

In einer weiteren Ausführungsform erstreckt sich der Abschnitt mit dem ungeraden und/oder abgeschrägten Verlauf nur über einen Teil der Höhe des Randes. Z.B. kann der Abschnitt nur in einem Bereich des Randes der Vorderseite eines buchartigen Sicherheitsdokuments, nicht aber im Bereich eines Randes der Rückseite, hergestellt sein. Z.B. kann der Abschnitt nur in einem Bereich eines Randes eines vorderseitigen Einbandteils eines buchartigen Sicherheitsdokuments, nicht aber im Bereich eines Randes eines rückseitigen Einbandteils, hergestellt sein.

Durch dieses zusätzliche Merkmal kann eine Fälschungssicherheit in vorteilhafter Weise weiter erhöht werden, insbesondere können derartige Verläufe nicht über bekannte Stanzverfahren hergestellt werden.

In einer weiteren Ausführungsform wird die Beschneidung zeitlich und räumlich entlang der Beschneidungstrajektorie laufend durchgeführt. Dies kann bedeuten, dass die Beschneidung zeitlich und räumlich kontinuierlich entlang der Beschneidungstrajektorie durchgeführt wird. So kann zu einem ersten Zeitpunkt die Beschneidung an einem ersten Punkt oder Abschnitt der Beschneidungstrajektorie durchgeführt werden, wobei zu einem, insbesondere unmittelbar, folgenden Zeitpunkt die Beschneidung an einem räumlich, insbesondere unmittelbar, benachbart angeordneten Punkt oder Abschnitt der Beschneidungstrajektorie durchgeführt wird. Die zeitlich und räumlich entlang der Beschneidungstrajektorie laufende Beschneidung kann beispielsweise durchgeführt werden, indem mindestens eine Schneideinrichtung und/oder das Sicherheitsdokument derart bewegt werden, dass die Schneideinrichtung entlang der Beschneidungstrajektorie bewegt wird, insbesondere kontinuierlich. Somit können das Sicherheitsdokument im Überformat und die Schneideinrichtung eine, insbesondere kontinuierliche, Relativbewegung derart zueinander ausführen, dass die Beschneidung entlang der Beschneidungstrajektorie erfolgt.

Das Sicherheitsdokument im Überformat kann insbesondere einen rechteckförmigen Querschnitt aufweisen. Das beschnittene Sicherheitsdokument kann ebenfalls einen im Wesentlichen, d.h. bis auf die ungeraden und/oder abgeschrägten Abschnitte, rechteckförmigen Querschnitt aufweisen.

Wie nachfolgend noch näher erläutert, ermöglicht die zeitlich und räumlich entlang der Beschneidungstrajektorie laufende Beschneidung, insbesondere kontinuierliche Beschneidung, eine erhöhte Flexibilität beim Beschnitt des Sicherheitsdokuments im Überformat. Insbesondere kann die Beschneidungstrajektorie derart gewählt und die Beschneidung somit derart durchgeführt werden, dass in einem Randbereich ein ungerader und/oder abgeschrägter Abschnitt hergestellt oder ausgebildet werden kann.

Weiter kann für jeden Randbereich ein von den übrigen Randbereich unabhängiger Beschnitt erfolgen. Beispielsweise kann eine Dimension des Abschnitts (also des abgeschnittenen Teils) in einem Randbereich im Gegensatz zum bekannten Drei-Seitenbeschnitt unabhängig von der Dimension des Abschnitts in den verbleibenden Randbereichen gewählt werden. Dies gilt z.B. auch für die Orientierung einer geradlinigen Beschneidungstrajektorie.

In einer weiteren Ausführungsform erfolgt die Beschneidung durch Fräsen. Hierfür kann die Schneideinrichtung als Fräseinrichtung ausgebildet sein. Dies ermöglicht in vorteilhafter Weise eine einfache Wartung bzw. einen einfachen Wechsel der Schneideinrichtung, da beispielsweise nur ein Fräskopf ausgetauscht werden muss. Das Auswechseln kann hierbei automatisiert erfolgen.

Alternativ erfolgt die Beschneidung durch Schleifen. Hierfür kann die Beschneidung also durch eine Schleifeinrichtung durchgeführt werden. Hierfür kann die Schneideinrichtung als Schleifeinrichtung ausgebildet sein.

Weiter alternativ kann die Beschneidung durch ein Fluidstrahl-Schneiden, insbesondere ein Wasserstrahl-Schneiden, erfolgen. In diesem Fall kann die Beschneidung durch eine Fluidstrahl-Schneideinrichtung durchgeführt werden. Diese kann mindestens einen Düsenkopf sowie fluidtechnische Verbindungselemente umfassen. Weiter kann diese Einrichtung eine Druckerzeugungseinrichtung umfassen, die einen gewünschten Fluiddruck bereitstellt, um das Fluid aus der Düse zu pressen und den entsprechenden Schneidestrahl bereitzustellen. Die Druckerzeugungseinrichtung kann hierbei selbstverständlich mehrere Düsenköpfe versorgen.

Weiter alternativ kann die Beschneidung durch ein Schneidmesser oder ein Stichelmesser erfolgen. Diese können zur Durchführung der Beschneidung entsprechend bewegt werden.

Weiter alternativ kann die Beschneidung durch ein Laserstrahl-Schneiden erfolgen.

Insgesamt ergibt sich in vorteilhafter Weise eine bauraumeinsparende und einfach zu wartende Schneideinrichtung.

Es ist möglich, dass die Schneideinrichtung durch eine entsprechende Positioniereinrichtung, beispielsweise einen sogenannten XY-Aktor oder einen XYZ-Aktor bewegt werden kann. In diesem Fall kann das Sicherheitsdokument im Überformat, also das Schneidgut, ortsfest angeordnet sein. Alternativ kann die mindestens eine Schneideinrichtung ortsfest angeordnet sein, wobei das Sicherheitsdokument im Überformat durch eine entsprechende Positioniereinrichtung bewegt werden kann. Weiter alternativ können sowohl das Sicherheitsdokument im Überformat als auch die mindestens eine Schneideinrichtung durch entsprechende Positioniereinrichtungen bewegt werden.

Die mindestens eine Positioniereinrichtung kann also die Schneideinrichtung und/oder das Sicherheitsdokument im Überformat bewegen, insbesondere mit einer Translationsbewegung. Alternativ oder kumulativ kann auch eine Rotationsbewegung möglich sein.

Weiter kann eine Raumlage der Beschneidungstrajektorie bestimmbar sein. Die Raumlage kann hierbei insbesondere in einem dokumentenfesten Koordinatensystem gegeben sein. Die Raumlage kann eine Position und/oder Orientierung der Beschneidungstrajektorie bezeichnen. Die Raumlage der Beschneidungstrajektorie kann beispielsweise durch die Lage eines Punktes oder ausgewählter Punkte oder aller Punkte der Beschneidungstrajektorie gegeben sein. Auch kann eine Orientierung von geraden Abschnitten der Beschneidungstrajektorie eingestellt werden. Auch die Orientierung kann in dem dokumentenfesten Koordinatensystem gegeben sein.

Weiter alternativ oder kumulativ ist eine Form der Beschneidungstrajektorie bestimmbar. Die Form kann insbesondere derart eingestellt werden, dass die Beschneidungstrajektorie einen gewünschten Verlauf aufweist.

Bei einem buchartigen Sicherheitsdokument umfasst die Beschneidungstrajektorie vorzugsweise drei im Wesentlichen gerade Randabschnitte und zwei Verbindungsabschnitte, wobei ein Verbindungsabschnitt zwei der geraden Abschnitte verbindet. In einem Randabschnitt kann ein oder mehrere ungerade und/oder abgeschrägte Abschnitte vorgesehen sein.

In diesem Fall kann für jeden Abschnitt die Lage und die Orientierung bestimmt werden. Auch kann für jeden Abschnitt die Form der Beschneidungstrajektorie bestimmt werden.

Vorzugsweise ist für mehrere Abschnitte der Beschneidungstrajektorie die Raumlage und/oder Form unabhängig voneinander bestimmbar. Dies bedeutet, dass die Raumlage und/oder Form eines Abschnitts keine Auswirkung auf die Raumlage und/oder Form eines weiteren Abschnitts hat. Weiter kann die Beschneidung für jeden Abschnitt unabhängig von den weiteren Abschnitten durchgeführt werden.

Hierbei können die Raumlage und/oder die Form der Beschneidungstrajektorie bzw. deren Abschnitte für jedes Dokument dokumentenspezifisch eingestellt werden. Dies bedeutet, dass für jedes Dokument, insbesondere für zeitlich im Herstellungsprozess unmittelbar aufeinander folgende und zu beschneidende Sicherheitsdokumente, die Beschneidungstrajektorie unabhängig voneinander eingestellt werden kann.

Weiter ergibt sich in vorteilhafter Weise, dass ein Beschnitt sowie ein Kontur des Randes für jeden zu beschneidenden Abschnitt des Sicherheitsdokuments abschnittsspezifisch eingestellt werden kann. Durch der Beschneidung vorangegangene Prozessschritte bei der Herstellung des Sicherheitsdokuments können unerwünschte Abweichungen in den relativen Lagen und/oder Orientierungen von Merkmalen oder Bestandteilen des Sicherheitsdokuments zueinander auftreten. Diese unerwünschten Abweichungen können von Sicherheitsdokument zu Sicherheitsdokument verschieden sein. Beispielsweise kann bei einem ersten Sicherheitsdokument ein auf der Vorderseite angeordnetes grafisches Element, beispielsweise eine Prägung, nicht mit gewünschten Abständen von den Rändern, insbesondere außermittig, angeordnet sein. Bei einem weiteren Sicherheitsdokument kann zwar das grafische Element auf der Vorderseite mit gewünschten Abständen von den Rändern, also beispielsweise mittig, angeordnet sein, wobei jedoch ein weiteres Merkmal eine unerwünschte Abweichung von einer Soll-Lage aufweist. Beispielsweise kann ein grafisches Element einer Innenseite, insbesondere einer Passkarte, einen unerwünschten Abstand von Rändern dieser Innenseite aufweisen. Die dokumentenspezifische Bestimmung der Beschneidungstrajektorie, insbesondere von Abschnitten der Beschneidungstrajektorie, ermöglicht in beiden Fällen, dass ein Beschnitt derart durchgeführt werden kann, dass jeweils eine gewünschte Lage der Merkmale oder grafischen Elemente sichergestellt werden kann. Somit kann in vorteilhafter Weise eine Ausschussmenge verringert werden.

Weiter kann zur Durchführung der Beschneidung das Sicherheitsdokument und/oder die mindestens eine Schneideinrichtung bewegt werden. Dies kann durch eine oder mehrere Positioniereinrichtungen erfolgen. Dies wurde vorhergehend erläutert. Hierdurch ergibt sich in vorteilhafter Weise eine zuverlässige und genaue Durchführung der Beschneidung zeitlich und räumlich entlang der Beschneidungstrajektorie.

Weiter kann mindestens ein Abbild des Sicherheitsdokuments, insbesondere des Sicherheitsdokuments im Überformat, erzeugt werden. Das Abbild kann von einer Bilderzeugungseinrichtung, insbesondere einer Kamera, erzeugt werden.

Weiter kann bildbasiert eine dokumentenbezogene Raumlage mindestens eines Dokumentenmerkmals bestimmt werden, wobei die Beschneidungstrajektorie in Abhängigkeit der dokumentenbezogenen Raumlage des mindestens einen Dokumentenmerkmals bestimmt wird.

Weiter kann die Beschneidungstrajektorie derart bestimmt werden, dass ein beschnittenes Format nicht mehr als ein vorbestimmtes Maß von einem gewünschten Format abweicht. Dies kann bedeuten, dass eine Länge und/oder Breite und/oder Höhe des beschnittenen Sicherheitsdokuments nicht mehr als ein vorbestimmtes Maß von einer Soll-Länge bzw. Soll-Breite bzw. Soll-Höhe abweicht. Dies kann somit ein erstes Formatkriterium sein.

Alternativ oder kumulativ kann die Beschneidungstrajektorie derart bestimmt werden, dass eine dokumentenbezogene Raumlage eines Dokumentenmerkmals im beschnittenen Zustand des Sicherheitsdokuments nicht mehr als ein vorbestimmtes Maß von einer gewünschten Raumlage abweicht. Insbesondere kann die Beschneidungstrajektorie derart bestimmt werden, dass eine dokumentenbezogene Raumlage eines abbildbaren oder nicht abbildbaren Dokumentenmerkmals im beschnittenen Zustand des Sicherheitsdokuments nicht mehr als ein vorbestimmtes Maß von einer gewünschten Raumlage abweicht.

Die Beschneidungstrajektorie kann jedoch derart bestimmt werden, dass das Sicherheitsdokument die gewünschte Kontur aufweist.

Weiter kann das Sicherheitsdokument mit mindestens einer Überstandslage bereitgestellt werden. Ein Randbereich der Überstandslage kann mindestens eine optische Landmarke aufweisen. Die Überstandslage kann insbesondere Teil des vorhergehend erläuterten Buchblockteils sein. Die Überstandslage kann insbesondere durch mindestens eine Seite des Buchblockteils bereitgestellt werden. Seiten des Buchblockteils können z.B. zum Eintragen eines Visums dienen. Bevorzugt wird die Überstandslage von einer Passkartenseite des Buchblockteils bereitgestellt. Eine derartige Passkartenseite dient in der Regel nicht zum Eintragen eines Visums. Seiten des Buchblockteils können beispielsweise aus Papier, aus Kunststoff oder aus einem Verbundwerkstoff bestehen. Mit anderen Worten weist die Überstandslage mindestens einen Abschnitt auf, der über mindestens ein Teil mindestens eines Seitenrands des Sicherheitsdokuments im Überformat übersteht. Dieser Abschnitt kann auch als Überstandsabschnitt bezeichnet werden. Beispielsweise kann der Überstandsabschnitt um 3 mm bis 6 mm über den Seitenrand überstehen.

Der Überstandsabschnitt kann hierbei entlang des gesamten Seitenrands überstehen. In diesem Fall kann der Überstandsabschnitt streifenförmig ausgebildet sein. Auch kann der Überstandsabschnitt nur entlang eines Teils des Seitenrands überstehen. Auch kann der Überstandsabschnitt mehrere Teilabschnitte umfassen, die jeweils entlang eines Teils des Seitenrands überstehen.

Weiter wird ein Abbild zumindest des Überstandsabschnitts der Überstandslage erzeugt. Vorzugsweise wird ein Abbild des Sicherheitsdokuments im Überformat mit dem Überstandsabschnitt erzeugt.

In einer ersten Alternative wird bildbasiert eine dokumentenbezogene Raumlage des Überstandsabschnitts bestimmt. Eine dokumentenbezogenen Raumlage kann eine Raumlage in einem dokumentenfesten Koordinatensystem des unbeschnittenen Sicherheitsdokuments, also des Sicherheitsdokuments im Überformat, bezeichnen.

Die Raumlage des Überstandsabschnitts kann beispielsweise als Raumlage eines Dokumentenmerkmals des Überstandsabschnitts, eines Referenzpunktes oder einer Referenzlinie des Überstandsabschnitts oder eines überstandsabschnittsfesten Koordinatensystems bestimmt werden. Beispielsweise kann ein Ursprung dieses Koordinatensystems an einer Ecke oder in einem geometrischen Mittelpunkt des Überstandsabschnitts liegen. Weiter können Achsen parallel zu Rändern des Überstandsabschnitts orientiert sein.

Auch kann die dokumentenbezogene Raumlage eine Raumlage des Überstandabschnitts relativ zu einem Dokumentenmerkmal, insbesondere einem abgebildeten Dokumentenmerkmals des unbeschnittenen Sicherheitsdokuments, bezeichnen. Diese kann auch als Relativraumlage bezeichnet werden. Beispielsweise kann die Relativraumlage einen Abstand des Abschnitts von einem Dokumentenmerkmal, beispielsweise einem Rand des Dokuments, sein.

Die Raumlage eines Bildmerkmals oder Dokumentenmerkmals kann eine Position und/oder Orientierung des Merkmals im bzw. bezogen auf das entsprechende/n Koordinatensystem bezeichnen.

Weiter wird in Abhängigkeit der dokumentenbezogenen Raumlage des Überstandsabschnitts eine dokumentenbezogene Raumlage mindestens eines nicht abgebildeten Dokumentenmerkmals des Sicherheitsdokuments bestimmt.

Die Raumlage eines nicht abgebildeten Dokumentenmerkmale relativ zum Überstandsabschnitt kann vorbekannt sein. Insbesondere kann die Raumlage eines nicht abgebildeten Dokumentenmerkmals in dem überstandsabschnittsfesten Koordinatensystem vorbekannt sein. Da die dokumentenbezogene Raumlage des Überstandsabschnitts, insbesondere eines Koordinatensystems des Überstandsabschnitts, bekannt ist, kann auch die dokumentenbezogene Raumlage des nicht abgebildeten Dokumentenmerkmals bestimmt werden.

Das nicht abgebildete Dokumentenmerkmal bezeichnet ein Dokumentenmerkmal, welches mittels der Bilderzeugungseinrichtung nicht in das Abbild abbildbar und somit in diesem auch nicht detektierbar ist. Ein nicht abbildbares Dokumentenmerkmal kann somit auch als nicht sichtbares oder verdecktes Dokumentenmerkmal bezeichnet werden, insbesondere ein im geschlossenen Zustand des Sicherheitsdokuments nicht sichtbares oder verdecktes Dokumentenmerkmal.

Ein nicht abgebildetes Dokumentenmerkmal kann insbesondere ein Merkmal sein, welches in oder auf einer Seite des Buchblockteils angeordnet ist. Vorzugsweise ist das nicht abgebildete Dokumentenmerkmal ein Dokumentenmerkmal, welches in oder auf der Überstandslage, aber nicht im Bereich des Überstandsabschnitts, angeordnet ist.

Weiter wird eine Beschneidungstrajektorie in Abhängigkeit der dokumentenbezogenen Raumlage des nicht abgebildeten Dokumentenmerkmals des Sicherheitsdokuments bestimmt.

In einer zweiten Alternative wird bildbasiert eine dokumentenbezogene Raumlage eines abgebildeten Dokumentenmerkmals des Überstandsabschnitts und eine Beschneidungstrajektorie in Abhängigkeit der dokumentenbezogenene Raumlage des abgebildeten Dokumentenmerkmals des Überstandsabschnitts bestimmt.

Weiter wird eine Beschneidungstrajektorie in Abhängigkeit der Raumlage mindestens eines abgebildeten Dokumentenmerkmals des Überstandsabschnitts in dem dokumentenfesten Koordinatensystem des unbeschnittenen Sicherheitsdokuments eine Beschneidungstrajektorie bestimmt.

In der zweiten Alternative ist die bildbasierte Bestimmung der dokumentenbezogenen Raumlage des Überstandsabschnitts nicht zwingend notwendig. Allerdings kann auch in der zweiten Alternative bildbasiert eine dokumentenbezogene Raumlage des Überstandsabschnitts bestimmt werden, wobei in Abhängigkeit der dokumentenbezogenen Raumlage des Überstandsabschnitts eine dokumentenbezogene Raumlage mindestens eines abgebildeten Dokumentenmerkmals des Überstandsabschnitts und eine Beschneidungstrajektorie in Abhängigkeit der dokumentenbezogenen Raumlage des abgebildeten Dokumentenmerkmals des Überstandsabschnitts bestimmt wird.

Beispielsweise kann die dokumentenbezogene Raumlage des Überstandsabschnitts und/oder die dokumentenbezogene Raumlage des mindestens einen nicht abgebildeten Dokumentenmerkmals des Sicherheitsdokuments in Abhängigkeit mindestens eines abbildbaren Merkmals der Überstandslage bestimmt wird. Das abbildbare Merkmal kann insbesondere auf dem Überstandsabschnitt angeordnet sein.

Insbesondere kann der Überstandsabschnitt der Überstandslage mindestens eine optische Landmarke aufweisen, wobei die optische Landmarke das abbildbare Merkmal bildet. Eine optische Landmarke kann hierbei ein Zeichen sein, welches in einem Abbild einfach, schnell und zuverlässig detektierbar ist. Z.B. kann eine optische Landmarke eine Passermarke, eine Linie, ein Quadrat, ein Kreiselement, ein 2D- oder 3D-Barcode, eine Zielscheibenelement, zwei an einer Ecke aneinanderliegende Quadrate oder eine Stanzung sein oder umfassen. Die optische Landmarke kann hierbei gelasert, gedruckt oder gestanzt sein.

Auch kann der Überstandsabschnitt der Überstandslage ein Identifikationsmerkmal aufweisen, welches eine Identifikation des Sicherheitsdokuments ermöglicht. Ein solches Identifikationsmerkmal kann beispielsweise in Form eines Barcodes ausgebildet sein. Das Identifikationsmerkmal kann hierbei auch eine optische Landmarke ausbilden.

Die mindestens eine optische Landmarke und/oder das Identifikationsmerkmal kann beispielsweise bei der Herstellung der Überstandslage auf, in oder an der Überstandslage angeordnet werden.

Eine relative Lage und/oder Orientierung von nicht abgebildeten Dokumentenmerkmalen zu der mindestens einen optischen Landmarke kann vorbekannt sein. Insbesondere kann die Überstandslage derart hergestellt worden sein, dass die relativen Lagen und/oder Orientierung in einem vorbestimmten Bereich liegen.

Da die nicht abbildbaren Dokumentenmerkmale, insbesondere Dokumentenmerkmale der Überstandslage, in einem geschlossenen Zustand des buchartigen Sicherheitsdokuments nicht optisch, insbesondere kamerabasiert, erfassbar sind, ermöglicht die optische Erfassung der mindestens einen optischen Landmarke somit, die dokumentenbezogene Raumlage des nicht abgebildeten Merkmals zu bestimmen.

Beispielsweise kann ein nicht abbildbares Dokumentenmerkmal ein Unterschriftsbereich sein. Eine Raumlage des Unterschriftsbereiches relativ zu dem
abbildbaren Merkmal der Überstandslage kann vorbekannt sein. Durch die optische Erfassung dieses Merkmals kann dann die dokumentenbezogene Raumlage des Unterschriftsbereichs bestimmt werden, auch wenn der Unterschriftsbereich nicht unmittelbar optisch erfasst werden kann.

Im vorhergehend erläuterten Fall kann dann die Beschneidungstrajektorie derart bestimmt werden, dass der z.B. im Inneren des Sicherheitsdokuments angeordnete Unterschriftsbereich einen gewünschten Abstand von dem Rand des beschnitten Sicherheitsdokuments aufweist.

Selbstverständlich ist das Verfahren auch für nicht-buchartige Sicherheitsdokumente, beispielsweise Sicherheitsdokumente im Kartenformat, anwendbar. In diesem Fall kann die Überstandslage eine Innenlage des Kartenkörpers sein, beispielsweise eine Hologramm-Lage und/oder eine sogenannte Inlay-Lage und/oder eine personalisierte Laminationslage.

In einer weiteren Ausführungsform weist die Beschneidungstrajektorie mindestens einen teilkreisförmigen Abschnitt auf. Dies wurde vorhergehend bereits erläutert. Hierdurch können in vorteilhafter Weise Anforderungen zur Herstellung des Sicherheitsdokuments erfüllt werden.

Weiter kann das Sicherheitsdokument als buchartiges Sicherheitsdokument bereitgestellt werden. Insbesondere kann das buchartige Sicherheitsdokument im Überformat in einem geschlossenen Zustand bereitgestellt werden.

Weiter vorgeschlagen wird ein Sicherheitsdokument, nämlich ein buchartiges Sicherheitsdokument. Das Sicherheitsdokument weist zumindest einen Längsrand und zumindest einen Querrand auf.

Weiter weist zumindest ein Abschnitt des Querrandes einen ungeraden und/oder abgeschrägten Verlauf auf. Das Sicherheitsdokument kann hierbei insbesondere durch ein Verfahren gemäß einer der in dieser Offenbarung beschriebenen Ausführungsformen hergestellt werden.

Insbesondere kann durch den ungeraden und/oder abgeschrägten Verlauf mindestens eine Erhöhung und/oder mindestens eine Ausnehmung und/oder mindestens eine Abrundung und/oder mindestens eine Abschrägung des Randes hergestellt werden.

Weiter kann der Verlauf eine Information kodieren. Weiter kann der Verlauf eine bereits im Sicherheitsdokument vorhandene Information kodieren. Weiter kann der Verlauf ein dokumentenspezifischer Verlauf sein. Erfindungsgemäß ist der Abschnitt ein Abschnitt eines Querrandes, wobei ein Mittelpunkt des Abschnitts näher an einem Buchrückenrand als an einem Längsrand angeordnet ist, der dem Buchrückenrand gegenüberliegt. Weiter kann sich der Abschnitt mit dem ungeraden und/oder abgeschrägten Verlauf nur über einen Teil der Höhe des Randes erstrecken. Dies und entsprechende Vorteile wurden vorhergehend bereits erläutert.

Weiter vorgeschlagen wird eine Vorrichtung zur Herstellung eines Sicherheitsdokuments. Mittels der Vorrichtung ist ein Verfahren zur Herstellung des Sicherheitsdokuments gemäß einer der in dieser Offenbarung geschriebenen Ausführungsformen durchführbar. Somit ist die vorgeschlagene Vorrichtung derart ausgebildet, dass ein solches Verfahren mittels der Vorrichtung durchführbar ist.

Die Vorrichtung umfasst mindestens eine Schneideinrichtung und mindestens eine Halteeinrichtung für das Sicherheitsdokument. Das Sicherheitsdokument kann hierbei auf, an oder in der Halteeinrichtung angeordnet sein. Weiter ist die Schneideinrichtung bewegbar. Alternativ oder kumulativ ist die mindestens eine Halteeinrichtung bewegbar. Die Vorrichtung kann hierfür entsprechende Positioniereinrichtungen umfassen.

Weiter ist das Sicherheitsdokument mittels der Schneideinrichtung in zumindest einen Randbereich beschneidbar, wobei die Beschneidung entlang einer Beschneidungstrajektorie erfolgt.

Weiter ist durch die Beschneidung ein ungerader und/oder abgeschrägter Verlauf zumindest eines Abschnitts eines Querrandes des Sicherheitsdokuments herstellbar. Dies und entsprechende Vorteile wurden vorhergehend erläutert.

Weiter ist die Beschneidung zeitlich und räumlich, insbesondere kontinuierlich, entlang der Beschneidungstrajektorie laufend durchführbar. Dies kann bedeuten, dass die Beschneidung durchführbar ist, indem die mindestens eine Schneideinrichtung, insbesondere kontinuierlich, entlang der Beschneidungstrajektorie bewegt wird. Dies wiederum umfasst den Fall, dass die Schneideinrichtung und die Halteeinrichtung eine Relativbewegung zueinander derart ausführen, dass die mindestens eine Schneideinrichtung entlang der Beschneidungstrajektorie bewegt wird.

Weiter umfasst die Vorrichtung mindestens eine Steuereinrichtung zur Steuerung der Bewegung der Schneideinrichtung und/oder der Halteeinrichtung.

Hierdurch ergibt sich in vorteilhafter Weise eine Vorrichtung zur dokumentenspezifischen und flexiblen Beschneidung eines Sicherheitsdokuments im Überformat, wobei eine Ausschussmenge bei der Herstellung von Sicherheitsdokumenten reduziert werden kann.

Weiter kann die Vorrichtung mindestens eine Einrichtung zur Bilderfassung und mindestens eine Auswerteeinrichtung umfassen. Die Einrichtung zur Bilderfassung und die mindestens eine Auswerteeinrichtung können signal- und/oder datentechnisch verbunden sein. Weiter ist mittels der Einrichtung zur Bilderfassung ein Abbild des Sicherheitsdokuments erzeugbar. Weiter ist mittels der Auswerteeinrichtung eine dokumentenbezogene Raumlage mindestens eines Dokumentenmerkmals bestimmbar, wobei die Beschneidungstrajektorie in Abhängigkeit der dokumentenbezogenen Raumlage des mindestens einen Dokumentenmerkmals bestimmbar ist.

Z.B. kann mittels der Auswerteeinrichtung eine bildbasierte Auswertung eines Formatkriteriums durchführbar und in Abhängigkeit der Auswertung eine Beschneidungstrajektorie bestimmbar sein. Dies wurde vorhergehend erläutert. In Abhängigkeit der derart bestimmten Beschneidungstrajektorie kann dann die vorhergehend erläuterte Steuereinrichtung die Positioniereinrichtung/en der Schneideinrichtung und/oder der Halteeinrichtung derart steuern, dass die Schneideinrichtung entlang der Beschneidungstrajektorie bewegt wird.

Weiter kann die Halteeinrichtung für das Sicherheitsdokument eine erste und eine weitere Halteplatte umfassen, wobei das Sicherheitsdokument zwischen der ersten und der weiteren Halteplatte anordenbar ist. Insbesondere kann das Sicherheitsdokument zwischen die erste und die weitere Halteplatte geklemmt werden.

Weiter weist die erste und/oder die weitere Halteplatte einen Beschneidungsschlitz auf. Der Beschneidungsschlitz kann hierbei eine, insbesondere längliche, Durchgangsöffnung in der jeweiligen Halteplatte bezeichnen. Eine Dimension des Beschneidungsschlitzes kann insbesondere derart gewählt werden, dass Beschneidungstrajektorien mit einer Menge von unterschiedlichen Raumlagen und/oder unterschiedlichen Formen für eine Beschneidung genutzt werden können.

Alternativ weist die erste und/oder die weitere Halteplatte ein Unterformat auf. Dies bedeutet, dass die erste und die weitere Halteplatte in mindestens einer, zwei oder allen Dimensionen kleiner als die entsprechende Dimension des Sicherheitsdokuments im beschnittenen Zustand oder im Überformat ausgebildet ist.

Hierdurch ergibt sich in vorteilhafter Weise eine stabile Anordnung des Sicherheitsdokuments während des Beschneidevorgangs, wobei im Beschneidevorgang entweder eine Schneideinrichtung oder die Halteplatten oder sowohl die Schneideeinrichtung als auch die Halteplatten bewegt werden können.

Weiter kann durch die Halteplatten auch eine Presskraft auf das Sicherheitsdokument ausgeübt werden. Weiterhin kann durch die Halteplatten das Sicherheitsdokument fixiert werden.

Die Erfindung wird anhand eines Ausführungsbeispiels näher erläutert. Die Figuren zeigen:
- Fig. 1: eine schematische Draufsicht auf ein Sicherheitsdokument,
- Fig. 2: ein schematisches Blockschaltbild einer erfindungsgemäßen Vorrichtung
- Fig. 3: ein schematisches Flussdiagramm eines erfindungsgemäßen Verfahrens,
- Fig. 4: eine schematische Draufsicht auf einen Teilbereich eines Sicherheitsdokuments und
- Fig. 5: einen schematischen Längsschnitt durch ein Sicherheitsdokument.

Nachfolgend bezeichnen gleiche Bezugszeichen Elemente mit gleichen oder ähnlichen technischen Merkmalen.

Fig. 1 zeigt eine schematische Draufsicht auf ein Sicherheitsdokument 1, welches ein buchartiges Sicherheitsdokument 1 sein kann. Das Sicherheitsdokument 1 weist ein Überformat auf. Das unbeschnittene Sicherheitsdokument 1 im Überformat ist durchgezogene Linien dargestellt. Das herzustellende Sicherheitsdokument 1 im beschnittenen Format, welches beispielsweise ein ID3-Format sein kann, ist durch eine gestrichelte Linie dargestellt.

Das Sicherheitsdokument 1 im Überformat weist einen ersten Längsrand 2a auf, der einen Buchrücken bildet. Das Sicherheitsdokument 1 ist hierbei im geschlossenen Zustand dargestellt. Weiter weist das Sicherheitsdokument 1 im Überformat einen weiteren Längsrand 2b, einen ersten Querrand 3a und einen weiteren Querrand 3b auf. Der Abstand zwischen den Rändern 2a, 2b, 3a, 3b und den entsprechenden Rändern im End-Format kann auch als Überstand oder Beschnittzugabe des Sicherheitsdokuments 1 im Überformat bezeichnet werden.

Weiter dargestellt sind ein erster Längsrand 18a, ein weiterer Längsrand 18b, ein erster Querrand 19a und ein weiterer Querrand 19b des Sicherheitsdokuments 1 im End-Format. Weiter dargestellt ist ein Abschnitt 20 des ersten Querrandes 19a, der einen ungeraden und/oder abgeschrägten Verlauf, insbesondere einen wellenförmigen Verlauf aufweist. Weiter dargestellt ist ein Abschnitt 21 des weiteren Querrandes 19b, der ebenfalls einen ungeraden und/oder abgeschrägten Verlauf, insbesondere einen wellenförmigen Verlauf aufweist.

Weiter dargestellt ist, dass das Sicherheitsdokument 1 auf einer Vorderseite 4 ein grafisches Element 5, welches z.B. als Goldprägung ausgebildet sein kann, aufweist.

Weiter dargestellt ist, dass das Sicherheitsdokument 1 im Überformat eine Überstandslage 6 aufweist, wobei ein Randbereich 7 der Überstandslage 6 optisch erfassbare Landmarken 8 aufweist. Dieser Randbereich 7 kann auch als Überstandsabschnitt bezeichnet werden. Die Überstandslage 6 bezeichnet hierbei eine Seite oder Doppelseite eines nicht dargestellten Buchblocks der im geschlossenen Zustand von dem Buchdeckel umfasst wird. Der Randbereich 7 der Überstandslage 6 ragt im geschlossenen Zustand über einen Seitenrand, in diesem Falle über den ersten Querrand 3a, des Sicherheitsdokuments 1 im Überformat bzw. des Deckelteils im Überformat hinaus. Somit sind die optisch erfassbaren Landmarken 8 im geschlossenen Zustand des Sicherheitsdokuments 1 im Überformat durch eine Bilderfassungseinrichtung 9 (siehe Fig. 2) erfassbar.

In Fig. 1 ist dargestellt, dass die optisch erfassbaren Landmarken zwei Quadrate gleicher Größe und mit parallel zueinander verlaufenden Rändern aufweisen, wobei sich die Quadrate an genau einer Ecke schneiden, wobei dieser Punkt als Referenzpunkt der optischen Landmarke 8 bezeichnet werden kann. Die optisch erfassbaren Landmarken 8 weisen einen vorbestimmten Abstand und eine vorbestimmte Orientierung (relativ) zu weiteren Merkmalen (nicht dargestellt) der Überstandslage 6 auf.

Die Überstandslage 6 kann beispielsweise als laminierte Passkarte aus Kunststoff ausgebildet sein, die neben den optisch erfassbaren Landmarken 8 ein im geschlossenen Zustand nicht optisch erfassbares Passbild, ein ebenfalls optisch nicht erfassbares Unterschriftsfeld sowie weitere (grafische) Elemente und Sicherheitsmerkmale aufweist. Diese (Sicherheits-)Merkmale können einen vorbestimmten Abstand und eine vorbestimmte Orientierung (zu) den optisch erfassbaren Landmarken 8 bzw. einer Verbindungslinie zwischen den Referenzpunkten der optischen Landmarken 8 aufweisen.

Weiter dargestellt ist ein exemplarisches dokumentenfestes Koordinatensystem mit einer Längsachse x und einer Querachse y, wobei Pfeile eine Längsrichtung und eine Querrichtung symbolisieren. Das dokumentenfeste Koordinatensystem kann einen Ursprung aufweisen, der in einem geometrischen Mittelpunkt des Sicherheitsdokuments 1 im Überformat angeordnet ist. Somit ist eine Position und Orientierung der optisch erfassbaren Landmarken 8 im dokumentenfesten Koordinatensystem bestimmbar. Die Orientierung kann beispielsweise als Orientierung einer Verbindungslinie der Referenzpunkte der optisch erfassbaren Landmarken 8 bestimmt werden. Dies wiederum ermöglicht, eine Position und Orientierung von den erläuterten weiteren Merkmalen und Sicherheitsmerkmalen der Überstandslage 6, die im geschlossenen Zustand nicht optisch erfassbar sind, im dokumentenfesten Koordinatensystem zu bestimmen.

Weiter ist auch eine Position und Orientierung des grafischen Elements 5 im dokumentenfesten Koordinatensystem bestimmbar. Eine Position kann beispielsweise ein geometrischer Mittelpunkt des grafischen Elements 5 oder ein Punkt mit vorbestimmten Eigenschaften sein. Eine Orientierung kann beispielsweise eine Orientierung zwischen zwei charakteristischen Punkten des grafischen Elements 5 oder eine Orientierung eines Seitenrandes des grafischen Elements 5 sein.

Weiter ist eine Lage und Orientierung der Seitenränder 2a, 2b, 3a, 3b des Sicherheitsdokuments im Überformat im dokumentenfesten Koordinatensystem bestimmbar.

Das in Fig. 1 dargestellte Sicherheitsdokument 1 kann mittels einer Bilderfassungseinrichtung 9 (siehe Fig. 2) optisch erfasst werden. Eine Steuer- und Auswerteeinrichtung 10 (siehe Fig. 2) kann dann eine bildbasierte Auswertung von Formatkriterien durchführen. In Abhängigkeit eines Ergebnisses der Auswertung kann dann eine Beschneidungstrajektorie 11 bestimmt werden, wobei die Beschneidungstrajektorie 11 einen Verlauf oder eine Kontur der Ränder 18a, 18b, 19a, 19b des beschnittenen Sicherheitsdokuments 1 festlegt, insbesondere also auch einen Verlauf der Abschnitte 20, 21.

Die Beschneidungstrajektorie 11 kann insbesondere drei Abschnitte 12a, 12b, 12c umfassen, wobei ein erster Abschnitt 12a und ein zweiter Abschnitt 12b durch einen ersten Verbindungsabschnitt Abschnitt 13a verbunden sind. Der zweite Abschnitt 12b und ein dritter Abschnitt 12c sind durch einen zweiten Verbindungsabschnitt 13b verbunden. Die Verbindungsabschnitte 13a, 13b können einen vorbestimmten Radius aufweisen.

Hierbei wird durch den ersten Abschnitt 12a eine Kontur des ersten Querrands 19a des beschnittenen Sicherheitsdokuments 1 festgelegt. Weiter wird durch den zweiten Abschnitt 12b eine Kontur des weiteren Längsrandes 18b des beschnittenen Sicherheitsdokuments 1 festgelegt. Weiter wird durch den dritten Abschnitt 12c eine Kontur des zweiten Querrands 19b des beschnittenen Sicherheitsdokuments 1 festgelegt. Insbesondere kann die Beschneidungstrajektorie 11 auch die Kontur der wellenförmigen Abschnitte 20, 21 festlegen.

Die Beschneidungstrajektorie 11 bezeichnet hierbei eine Trajektorie, entlang derer das Sicherheitsdokument 1 und eine Schneideinrichtung 11 zur Durchführung der Beschneidung relativ zueinander bewegt werden.

Die Beschneidungstrajektorie 11 kann hierbei derart bestimmt werden, dass eines, mehrere oder alle der folgenden Formatkriterien erfüllt sind. Insbesondere kann eine Raumlage und Form der Beschneidungstrajektorie 11 im dokumentenfesten Koordinatensystem derart gewählt werden, dass
a) ein Abschnitt 20 eines Quer- oder Längsrandes 18a, 18b, 19a, 19b einen ungeraden und/oder abgeschrägten Verlauf aufweist,
b) ein Format des beschnittenen Sicherheitsdokuments 1 einem gewünschten End-Format entspricht oder nicht mehr als ein zulässiges Maß von diesem End-Format abweicht,
c) eine relative Lage und eine relative Orientierung des grafischen Elements 5 zu den Seitenrändern des beschnittenen Sicherheitsdokuments 1 einer gewünschten relativen Lage bzw. einer gewünschten relativen Orientierung entspricht oder nicht mehr als ein vorbestimmtes gewünschtes Maß davon abweicht,
d) eine relative Lage und relative Orientierung von mindestens einem nicht optisch erfassbaren Merkmal der Überstandslage 6 zu den Seitenrändern des beschnittenen Sicherheitsdokuments 1 einer gewünschten relativen Lage bzw. relativen Orientierung entspricht oder nicht mehr als ein vorbestimmtes Maß davon abweicht.

Können nicht alle Formatkriterien b) bis d) vollständig erfüllt werden, so kann eine Gewichtung der Formatkriterien vorgenommen werden. Beispielsweise kann die Erfüllung des Formatkriteriums b) höher gewichtet werden als die Erfüllung des Formatkriteriums d). Allerdings ist sicherzustellen, dass alle Formatkriterien noch unter Einhaltung zulässiger Toleranzen teilerfüllt sind.

Eine Raumlage der Beschneidungstrajektorie 11 kann hierbei im dokumentenfesten Koordinatensystem bestimmt werden. Die Raumlage kann insbesondere eine Raumlage der Abschnitte 12a, 12b, 12c, 13a, 13b bezeichnen.

In Fig. 1a ist eine Draufsicht auf ein beschnittenes Sicherheitsdokument dargestellt. Dargestellt sind insbesondere die wellenförmige Abschnitte 20, 21 im Bereich der Querränder 19a, 19b des beschnittenen Sicherheitsdokuments 1. Hierbei ist dargestellt, dass eine Mitte der wellenförmigen Abschnitte 20, 21 näher an dem ersten Längsrand 18a, der eine Buchrückenseite des Sicherheitsdokuments 1 bildet, als an dem weiteren Längsrand 18b angeordnet ist. Der wellenförmige Verlauf kodiert eine dokumentenspezifische Information, die auch eine im Sicherheitsdokument 1 vorhandene Information ist, insbesondere eine Seriennummer des Sicherheitsdokuments 1. Die Information kann hierbei insbesondere durch Eigenschaften des wellenförmigen Verlaufs kodiert sein, z.B. eine Anzahl von Wellenbergen und Wellentälern, eine Höhe eines Wellenbergs und eines Wellentals, eine Breite eine Wellentals oder eines Wellenbergs und weitere vorstellbare Eigenschaften.

In Fig. 2 ist ein schematisches Blockschaltbild einer erfindungsgemäßen Vorrichtung 14 zur Herstellung eines Sicherheitsdokuments 1 dargestellt. Die Vorrichtung 14 umfasst eine Bilderfassungseinrichtung 9, eine Steuer- und Auswerteeinrichtung 10 sowie eine Schneideinrichtung 11. Weiter umfasst die Vorrichtung 14 eine Halteeinrichtung 15 für das Sicherheitsdokument 1. In Fig. 2 ist dargestellt, dass die Halteeinrichtung 15 eine erste Halteplatte 16a und eine weitere Halteplatte 16b umfasst, die im Vergleich zum Sicherheitsdokument 1 ein Unterformat aufweisen, wobei das Sicherheitsdokument 1 zwischen der ersten und der weiteren Halteplatte 16a, 16b geklemmt ist.

Zeitlich vor der Beschneidung wird mittels der Bilderfassungseinrichtung 9 ein Abbild des Sicherheitsdokuments 1 im geschlossenen Zustand erzeugt. Hierfür kann das Sicherheitsdokument 1 in einem Erfassungsbereich 17 der Bilderfassungseinrichtung 9 angeordnet werden. Dies kann mittels einer nicht dargestellten Transporteinrichtung erfolgen. Mittels dieser Transporteinrichtung kann auch das Sicherheitsdokument 1 aus dem Erfassungsbereich zur Halteeinrichtung 15 transportiert werden.

Mittels der Bilderfassungseinrichtung 9 wird somit ein Abbild des Sicherheitsdokuments 1 erzeugt, welches dann mittels der Steuer- und Auswerteeinrichtung 10 ausgewertet wird. Hierbei können insbesondere die vorhergehend erläuterten Formatkriterien ausgewertet werden, wobei in Abhängigkeit eines Ergebnisses dieser Auswertung eine Raumlage und eine Form einer Beschneidungstrajektorie 11 bestimmt wird. In Abhängigkeit der Beschneidungstrajektorie 11 bzw. der Eigenschaften der Beschneidungstrajektorie 11 kann die Steuer- und Auswerteeinrichtung 10 die Schneideinrichtung 11 steuern. In dem in Fig. 2 dargestellten Ausführungsbeispiel ist die Schneideinrichtung 11 beweglich, beispielsweise entlang dreier Raumrichtungen eines kartesischen Koordinatensystems. Das Sicherheitsdokument 1 ist während des Beschneidevorgangs ortsfest angeordnet.

Die Schneideinrichtung 11 kann hierbei derart bewegt werden, dass diese entlang der Beschneidungstrajektorie 11 bewegt wird. Die Beschneidung wird durchgeführt, indem die mindestens eine Schneideinrichtung 11 entlang der vollständigen Beschneidungstrajektorie 11 bewegt wird. Hierbei wird die Beschneidung zeitlich und räumlich entlang dieser Beschneidungstrajektorie 11 laufend durchgeführt.

Die Schneideinrichtung 11 kann beispielsweise als Wasserstrahl-Schneideinrichtung oder Laserstrahl-Schneideinrichtung ausgebildet sein. Alternativ kann die Schneideinrichtung 11 als Fräs- oder Schleifeinrichtung ausgebildet sein.

Fig. 3 zeigt ein schematisches Flussdiagramm eines erfindungsgemäßen Verfahrens. In einem ersten Schritt S1 wird ein Sicherheitsdokument 1 im Überformat und mit einer Überstandslage 6 bereitgestellt (siehe Fig. 1).

In einem zweiten Schritt S2 wird das Sicherheitsdokument 1 im Überformat in einen Erfassungsbereich 17 einer Bilderfassungseinrichtung 9 angeordnet (siehe Fig. 2). Hierbei wird ein Abbild, insbesondere ein zweidimensionales Abbild, des Sicherheitsdokuments 1 im Überformat erzeugt.

In einem dritten Schritt S3 erfolgt eine bildbasierte Auswertung eines oder mehrerer Formatkriteriums/Formatkriterien, wobei in Abhängigkeit eines Ergebnisses eine Beschneidungstrajektorie 11 bestimmt wird. Insbesondere wird eine Raumlage und Form der Beschneidungstrajektorie 11 bestimmt.

In einem vierten Schritt S4 wird das Sicherheitsdokument 1 zu einer Halteeinrichtung 15 (siehe Fig. 2) transportiert und mittels der Halteeinrichtung 15 ortsfest angeordnet.

In einem fünften Schritt S5 wird die Beschneidung durch eine Schneideinrichtung 11 zeitlich und räumlich entlang der Beschneidungstrajektorie laufend durchgeführt. Hierbei wird die Schneideinrichtung 11 räumlich entlang der gesamten Beschneidungstrajektorie geführt.

In Fig. 4 ist eine schematische Draufsicht auf einen Teilbereich eines Sicherheitsdokuments 1 dargestellt.

Insbesondere ist ein Normalenvektor 22 in einem Punkt eines ungeraden Abschnitts 20 eines Querrands 19a dargestellt, wobei der Normalenvektor 22 senkrecht zu einer Tangentialebene in dem Punkt des Abschnitts 20 orientiert ist. Es ist erkenntlich, dass dieser Normalenvektor 22 mit einer Längsachse x des Sicherheitsdokuments 1 einen Winkel einschließt, der ungleich Null ist. Insbesondere umfasst der Normalenvektor 22 einen Richtungsanteil, der parallel zu einer Querachse y orientiert ist. Auch kann der Normalenvektor 22 einen Richtungsanteil umfassen, der parallel zu einer Vertikalachse z (siehe z.B. Fig. 5) orientiert ist. Dies ist jedoch in Fig. 4 nicht dargestellt.

Fig. 5 zeigt einen schematischen Längsschnitt durch ein Sicherheitsdokument 1. Insbesondere ist ein Normalenvektor 23 in einem Punkt eines abgeschrägten Abschnitts 20 eines Querrands 19a dargestellt, der senkrecht zur einer Tangentialebene in dem Punkt des Abschnitts 20 orientiert ist. Es ist erkenntlich, dass dieser Normalenvektor 23 mit einer Längsachse x des Sicherheitsdokuments 1 einen Winkel einschließt, der ungleich Null ist. Insbesondere umfasst der Normalenvektor 23 einen Richtungsanteil, der parallel zu einer Vertikalachse z orientiert ist. Auch kann der Normalenvektor 23 einen Richtungsanteil umfassen, der parallel zu einer Querachse y (siehe z.B. Fig. 4) orientiert ist. Dies ist jedoch in Fig. 5 nicht dargestellt.

### Bezugszeichenliste

- 1: Sicherheitsdokument
- 2a: erster Längsrand
- 2b: zweiter Längsrand
- 3a: erster Querrand
- 3b: zweiter Querrand
- 4: Vorderseite
- 5: grafisches Element
- 6: Überstandslage
- 7: Randbereich der Überstandslage
- 8: optisch erfassbares Merkmal
- 9: Bilderfassungseinrichtung
- 10: Steuer- und Auswerteeinrichtung
- 11: Schneideinrichtung
- 12a: gerader Abschnitt
- 12b: zweiter gerader Abschnitt
- 12c: dritter gerader Abschnitt
- 13a: erster gebogener Abschnitt
- 13b: zweiter gebogener Abschnitt
- 14: Vorrichtung
- 15: Halteeinrichtung
- 16a: erste Halteplatte
- 16b: zweite Halteplatte
- 17: Erfassungsbereich
- 18a: erster Längsrand
- 18b: weiteren Längsrand
- 19a: erster Querrand
- 19b: weiterer Querrand
- 20: Abschnitt
- 21: Abschnitt
- 22: Orientierungspfeil
- S1: erster Schritt
- S2: zweiter Schritt
- S3: dritter Schritt
- S4: vierter Schritt
- S5: fünfter Schritt

## Patentansprüche

1. Verfahren zur Herstellung eines buchartigen Sicherheitsdokuments (1), wobei das Sicherheitsdokument (1) in einem Überformat bereitgestellt wird, wobei das Sicherheitsdokument (1) in zumindest einem Randbereich beschnitten wird,
wobei durch die Beschneidung ein ungerader und/oder abgeschrägter Verlauf zumindest eines Abschnitts (20, 21) eines Querrandes (19a, 19b) des Sicherheitsdokuments (1) hergestellt wird, wobei der Abschnitt mit dem ungeraden und/oder abgeschrägten Verlauf kein Verbindungsabschnitt zwischen dem Querrand (19a, 19b) und einem Längsrand (18a, 18b) ist,
**dadurch gekennzeichnet, dass**
der Abschnitt (20, 21) ein Abschnitt (20, 21) eines Querrandes (19a, 19b) ist, wobei ein Mittelpunkt des Abschnitts (20, 21) näher an einem von einem ersten Längsrand (18a) gebildeten Buchrückenrand als an einem Längsrand (18b) angeordnet ist, der dem Buchrückenrand gegenüberliegt.

2. Verfahren nach Anspruch 1, **dadurch gekennzeichnet, dass** durch den ungeraden und/oder abgeschrägten Verlauf mindestens eine Erhöhung und/oder mindestens eine Ausnehmung und/oder mindestens eine Abrundung und/oder mindestens eine Abschrägung des Randes (18a, 18b, 19a, 19b) hergestellt wird.

3. Verfahren nach Anspruch 1 oder 2, **dadurch gekennzeichnet, dass** der Verlauf eine Information kodiert.

4. Verfahren nach Anspruch 3, **dadurch gekennzeichnet, dass** der Verlauf eine bereits im Sicherheitsdokument (1) vorhandene Information kodiert.

5. Verfahren nach einem der vorangegangenen Ansprüche, **dadurch gekennzeichnet, dass** der Verlauf ein dokumentenspezifischer Verlauf ist.

6. Verfahren nach einem der vorangegangenen Ansprüche, **dadurch gekennzeichnet, dass** sich der Abschnitt (20, 21) mit dem ungeraden und/oder abgeschrägten Verlauf nur über einen Teil der Höhe des Randes (18a, 18b, 19a, 19b) erstreckt.

7. Verfahren nach einem der vorangegangenen Ansprüche, **dadurch gekennzeichnet, dass** die Beschneidung entlang einer Beschneidungstrajektorie (11) erfolgt, die Beschneidung zeitlich und räumlich entlang der Beschneidungstrajektorie (11) laufend durchgeführt wird.

8. Verfahren nach einem der vorangegangenen Ansprüche, **dadurch gekennzeichnet, dass** die Beschneidung durch Fräsen, Schleifen, ein Schneidmesser, ein Stichelmesser oder Fluidstrahl-Schneiden oder ein Laserstrahl-Schneiden erfolgt.

9. Buchartiges Sicherheitsdokument, wobei das Sicherheitsdokument (1) zumindest einen Längsrand (18a, 18b) und zumindest einen Querrand (19a, 19b) aufweist, wobei zumindest ein Abschnitt (20, 21) des Querrandes (19a, 19b) einen ungeraden und/oder abgeschrägten Verlauf aufweist, wobei der Abschnitt mit dem ungeraden und/oder abgeschrägten Verlauf kein Verbindungsabschnitt zwischen dem Querrand (19a, 19b) und einem Längsrand (18a, 18b) ist,
**dadurch gekennzeichnet, dass**
der Abschnitt (20, 21) ein Abschnitt (20, 21) eines Querrandes (19a, 19b) ist, wobei ein Mittelpunkt des Abschnitts (20, 21) näher an einem von einem ersten Längsrand (18a) gebildeten Buchrückenrand als an einem Längsrand (18b) angeordnet ist, der dem Buchrückenrand gegenüberliegt.

10. Vorrichtung zur Herstellung eines buchartigen Sicherheitsdokuments, wobei die Vorrichtung (14) mindestens eine Schneideinrichtung (11) und mindestens eine Halteeinrichtung (15) für das Sicherheitsdokument (1) umfasst, wobei die Schneideinrichtung (18) und/oder die mindestens eine Halteeinrichtung (15) bewegbar ist, wobei die Vorrichtung (14) eine Steuereinrichtung zur Steuerung der Bewegung der Schneideinrichtung (18) und/oder der Halteeinrichtung (15) umfasst, wobei das Sicherheitsdokument (1) in zumindest einem Randbereich beschneidbar ist, wobei die Beschneidung entlang einer Beschneidungstrajektorie (11) erfolgt, wobei durch die Beschneidung ein ungerader und/oder abgeschrägter Verlauf zumindest eines Abschnitts (20, 21) eines Querrandes (19a, 19b) des Sicherheitsdokuments (1) herstellbar ist, wobei der Abschnitt mit dem ungeraden und/oder abgeschrägten Verlauf kein Verbindungsabschnitt zwischen dem Querrand (19a, 19b) und einem Längsrand (18a, 18b) ist,
**dadurch gekennzeichnet, dass** die Beschneidung durch die Steuereinrichtung derart steuerbar ist, dass der Abschnitt (20, 21) ein Abschnitt (20, 21) eines Querrandes (19a, 19b) ist, wobei ein Mittelpunkt des Abschnitts (20, 21) näher an einem von einem ersten Längsrand (18a) gebildeten Buchrückenrand als an einem Längsrand (18b) angeordnet ist, der dem Buchrückenrand gegenüberliegt.

## Claims

1. Method for producing a book-type security document (1), wherein the security document (1) is provided in an oversized format, wherein the security document (1) is cut in at least one peripheral area, wherein the cutting produces a profile that is uneven and/or chamfered of at least one section (20, 21) of a transverse edge (19a, 19b) of the security document (1), wherein the section with the uneven and/or chamfered profile is not a connecting section between the transverse edge (19a, 19b) and a longitudinal edge (18a, 18b),
**characterised in that**
the section (20, 21) is a section (20, 21) of a transverse edge (19a, 19b), wherein a mid-point of the section (20, 21) is arranged closer to a book back edge, formed from a first longitudinal edge (18a), than to a longitudinal edge (18b) which lies opposite the book back edge.

2. Method according to claim 1, **characterised in that**, due to the uneven and/or chamfered profile, at least one elevation and/or at least one cut-out opening and/or at least one rounding and/or at least one chamfering of the edge (18a, 18b, 19a, 19b) is produced.

3. Method according to claim 1 or 2, **characterised in that** the profile encodes an item of information.

4. Procedure according to claim 3, **characterised in that** the profile encodes an item of information already present in the security document (1).

5. Method according to any one of the preceding claims, **characterised in that** the course is a document-specific profile.

6. Method according to any one of the preceding claims, **characterised in that** the section (20, 21) with the uneven and/or chamfered profile extends over only a part of the height of the edge (18a, 18b, 19a, 19b).

7. Method according to any one of the preceding claims, **characterised in that** the cutting takes place along a cutting trajectory (11), and the cutting is carried out continuously in time and space along the cutting trajectory (11).

8. Method according to any one of the preceding claims, **characterised in that** the cutting is carried out by milling, grinding, a cutting blade, a scarificator or fluid jet cutting or laser beam cutting.

9. Book-type security document, wherein the security document (1) comprises at least one longitudinal edge (18a, 18b) and at least one transverse edge (19a, 19b), wherein a section (20, 21) of the transverse edge (19a, 19b) exhibits an uneven and/or chamfered profile, wherein the section with the uneven and/or chamfered edge is not a connecting section between the transverse edge (19a, 19b) and a longitudinal edge (18a, 18b),
**characterised in that**
the section (20, 21) is a section (20, 21) of a transverse edge (19a, 19b), wherein a mid-point of the section (20, 21) is arranged closer to a book back edge, formed from a first longitudinal edge (18a), than to a longitudinal edge (18b) which lies opposite the book back edge.

10. Device for producing a book-type security document, wherein the device (14) comprises at least one cutting device (11) and at least one holding device (15) for the security document (1), wherein the cutting device (18) and/or the at least one holding device (15) can be moved, wherein the device (14) comprises a control device for controlling the movement of the cutting device (18) and/or the holding device (15), wherein the security document (1) can be cut in at least one peripheral area, wherein the cutting takes place along a cutting trajectory (11), wherein, due to the cutting, an uneven and/or chamfered profile of at least one section (20, 21) of a transverse edge (19a, 19b) of the security document (1) can be produced, wherein the section with the uneven and/or chamfered profile is not a connecting section between the transverse edge (19a, 19b) and a longitudinal edge (18a, 18b),
**characterised in that** the cutting can be controlled by the control device in such a way that the section (20, 21) is a section (20, 21) of a transverse edge (19a, 19b), wherein a mid-point of the section (20, 21) is arranged closer to a book back edge, formed from a first longitudinal edge (18a), than to a longitudinal edge (18b) which lies opposite the book back edge.

## Revendications

1. Procédé de production d'un document de sécurité (1) de type livre, dans lequel le document de sécurité (1) est fourni dans un format surdimensionné, dans lequel le document de sécurité (1) est découpé dans au moins une zone marginale, dans lequel une étendue non rectiligne et/ou biseautée d'au moins une section (20, 21) d'un bord transversal (19a, 19b) du document de sécurité (1) est établie par la découpe, dans lequel la section avec l'étendue non rectiligne et/ou biseautée n'est pas une section de liaison entre le bord transversal (19a, 19b) et un bord longitudinal (18a, 18b),
**caractérisé en ce que**
la section (20, 21) est une section (20, 21) d'un bord transversal (19a, 19b), dans lequel un point médian de la section (20, 21) est agencé plus près d'un bord de dos de livre formé par un premier bord longitudinal (18a) que d'un bord longitudinal (18b) qui est opposé au bord de dos de livre.

2. Procédé selon la revendication 1, **caractérisé en ce qu'**au moins une élévation et/ou au moins un évidement et/ou au moins un arrondi et/ou au moins un biseau du bord (18a, 18b, 19a, 19b) est établi par l'étendue non rectiligne et/ou biseautée.

3. Procédé selon la revendication 1 ou 2, **caractérisé en ce que** l'étendue code une information.

4. Procédé selon la revendication 3, **caractérisé en ce que** l'étendue code une information déjà présente dans le document de sécurité (1).

5. Procédé selon l'une des revendications précédentes,
**caractérisé en ce que** l'étendue est une étendue spécifique au document.

6. Procédé selon l'une des revendications précédentes,
**caractérisé en ce que** la section (20, 21) avec l'étendue non rectiligne et/ou biseautée s'étend seulement sur une partie de la hauteur du bord (18a, 18b, 19a, 19b).

7. Procédé selon l'une des revendications précédentes,
**caractérisé en ce que** la découpe est effectuée le long d'une trajectoire de découpe (11), la découpe est réalisée en continu dans le temps et dans l'espace le long de la trajectoire de découpe (11).

8. Procédé selon l'une des revendications précédentes,
**caractérisé en ce que** la découpe est effectuée par fraisage, affûtage, une lame, une lame de burin ou découpe par jet de fluide ou une découpe par faisceau laser.

9. Document de sécurité de type livre, dans lequel le document de sécurité (1) présente au moins un bord longitudinal (18a, 18b) et au moins un bord transversal (19a, 19b), dans lequel au moins une section (20, 21) du bord transversal (19a, 19b) présente une étendue non rectiligne et/ou biseautée, dans lequel la section avec l'étendue non rectiligne et/ou biseautée n'est pas une section de liaison entre le bord transversal (19a, 19b) et un bord longitudinal (18a, 18b), **caractérisé en ce que**
la section (20, 21) est une section (20, 21) d'un bord transversal (19a, 19b), dans lequel un point médian de la section (20, 21) est agencé plus près d'un bord de dos de livre formé par un premier bord longitudinal (18a) qu'un bord longitudinal (18b) qui est opposé au bord de dos de livre.

10. Dispositif de production d'un document de sécurité de type livre, dans lequel le dispositif (14) comporte au moins un dispositif de découpe (11) et au moins un dispositif de retenue (15) pour le document de sécurité (1), dans lequel le dispositif de découpe (18) et/ou l'au moins un dispositif de retenue (15) est mobile, dans lequel le dispositif (14) comporte un dispositif de commande pour la commande du mouvement du dispositif de découpe (18) et/ou du dispositif de retenue (15), dans lequel le document de sécurité (1) peut être découpé dans au moins une zone marginale, dans lequel la découpe est effectuée le long d'une trajectoire de découpe (11), dans lequel une étendue non rectiligne et/ou biseautée au moins d'une section (20, 21) d'un bord transversal (19a, 19b) du document de sécurité (1) peut être établie par la découpe, dans lequel la section avec l'étendue non rectiligne et/ou biseautée n'est pas une section de liaison entre le bord transversal (19a, 19b) et un bord longitudinal (18a, 18b),
**caractérisé en ce que** la découpe peut être commandée par le dispositif de commande de telle manière que la section (20, 21) soit une section (20, 21) d'un bord transversal (19a, 19b), dans lequel un point médian de la section (20, 21) est agencé plus près d'un bord de dos de livre formé par un premier bord longitudinal (18a) que d'un bord longitudinal (18b) qui est opposé au bord de dos de livre.
